# EUROPÄISCHE PATENTSCHRIFT

(11) **EP 3 114 354 B1**
(45) Veröffentlichungstag und Bekanntmachung des Hinweises auf die Patenterteilung: **08.01.2020**
(21) Anmeldenummer: 15706434.6
(22) Anmeldetag: 19.02.2015
(51) Int. Cl.: F04D 29/32, F04D 29/38

(54) **LÜFTERRAD EINES AXIALLÜFTERS**
FAN WHEEL OF AN AXIAL FAN
ROUE DE VENTILATEUR POUR VENTILATEUR AXIAL

(30) Priorität: 05.03.2014 DE 102014204043
(43) Veröffentlichungstag der Anmeldung: 11.01.2017
(73) Patentinhaber: MAHLE Behr GmbH & Co. KG, 70469 Stuttgart (DE)
(72) Erfinder: LARPENT, Stephanie, 70199 Stuttgart (DE); BLASS, Uwe, 71696 Möglingen (DE); ZIPF, Nikolaus, 70563 Stuttgart (DE)
(74) Vertreter: BRP Renaud & Partner mbB Rechtsanwälte Patentanwälte Steuerberater
(86) Internationale Anmeldenummer: PCT/EP2015/053537
(87) Internationale Veröffentlichungsnummer: WO 2015/132077

(56) Entgegenhaltungen:
- EP-A2- 1 219 837
- WO-A1-2012/072779
- WO-A2-01/79704
- DE-A1- 2 619 318
- DE-A1-102010 042 325

## Beschreibung

Die vorliegende Erfindung betrifft ein Lüfterrad für einen Axiallüfter zum Erzeugen eines Kühlluftstroms durch einen Wärmetauscher eines Fahrzeugs, mit den Merkmalen des Oberbegriffs des Anspruchs 1. Die Erfindung betrifft außerdem einen mit einem derartigen Lüfterrad ausgestatteten Axiallüfter.

Aus der DE 10 2010 042 325 A1 ist ein derartiges Lüfterrad bekannt. Es umfasst eine Nabe und mehrere Schaufeln, die jeweils an einem Schaufelfuß mit der Nabe verbunden sind. Dabei weisen die Schaufeln jeweils einen Schaufelkörper auf, der auch als Schaufelblatt bezeichnet werden kann. Der Schaufelkörper besitzt an einer Saugseite des Lüfterrads eine Vorderseite und an einer Druckseite des Lüfterrads eine Rückseite. Ferner weist der Schaufelkörper eine Anströmkante sowie eine Abströmkante auf. Üblicherweise ist der Schaufelkörper an seiner Vorderseite, also zur Saugseite hin konvex gekrümmt während er an seiner Rückseite komplementär dazu zur Saugseite hin konkav gekrümmt ist. Alle Schaufeln des Lüfterrads weisen auf der Druckseite eine Rampe auf, die von der Rückseite des jeweiligen Schaufelkörpers absteht und die von einem Anfangsbereich ausgeht, in dem sich der Schaufelfuß und die Anströmkante der jeweiligen Schaufel befinden. Von diesem Anfangsbereich erstreckt sich die jeweilige Rampe dann in Richtung der Abströmkante sowie in Richtung der Schaufelspitze der jeweiligen Schaufel. Eine derartige Rampe sorgt für eine verbesserte Umströmung des Schaufelfußes im Bereich der Nabe. Beim bekannten Lüfter erstreckt sich die jeweilige Rampe über etwa 50% einer radial vom Schaufelfuß zur Schaufelspitze gemessenen Schaufellänge. Ähnliche Lüfterräder sind auch aus der DE 26 19 318 A1 und aus der WO 01/79704 A2 bekannt.

Weitere Lüfterräder mit druckseitiger Rampe sind aus der WO 2012/072779 A1 aus der EP 1 219 837 A2 und aus der DE 199 29 978 A1 bekannt.

Bei einem Axiallüfter zum Erzeugen eines Kühlluftstroms durch einen Wärmetauscher eines Fahrzeugs ist häufig wenig Bauraum zwischen dem Wärmetauscher, der üblicherweise auch als Kühler bezeichnet wird, und einem Motorblock einer Brennkraftmaschine des Fahrzeugs vorhanden, um dort den Axiallüfter unterzubringen. Bei einer derartigen Positionierung zieht das Lüfterrad bzw. saugt das Lüfterrad den Kühlungsstrom durch den Wärmetauscher, wobei es den Kühlluftstrom frontal gegen den Motorblock fördert. Dort muss der Kühlluftstrom radial ausweichen. Dabei kommt es im Nabenbereich bzw. in einem nabennahen Bereich der Schaufeln, also im Bereich der Schaufelfüße zu einer Rückströmung. Diese Rückströmung wird mithilfe der druckseitig angeordneten Rampen radial verdrängt und in einem Endbereich der Rampen, der distal zur Nabe angeordnet ist, mit einer Hauptströmung zusammengeführt, die von den Schaufeln im Wesentlichen in der Axialrichtung gefördert wird. Die Axialrichtung verläuft dabei parallel zur Rotationsachse des Lüfterrads. Bei den bekannten, vorstehend genannten Lüfterrädern ist der Endbereich der jeweiligen Rampe etwa in einem radial innenliegenden Drittel der Schaufellänge zu finden, also im Wesentlichen proximal zum jeweiligen Schaufelfuß.

Die vorliegende Erfindung beschäftigt sich mit dem Problem, für ein Lüfterrad der vorstehend genannten Art bzw. für einen damit ausgestatteten Axiallüfter eine verbesserte Ausführungsform anzugeben, die sich insbesondere durch einen verbesserten energetischen Wirkungsgrad auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, den Endbereich der jeweiligen Rampe im Vergleich zu bekannten Lüfterrädern radial nach außen zu verlegen, derart, dass sich die jeweilige Rampe über mehr als 75% der Schaufellänge erstreckt. Die Erfindung nutzt hierbei die Erkenntnis, dass die vom Lüfterrad geförderte Hauptströmung abhängig von der radialen Position entlang der Schaufeln unterschiedliche Hauptströmungsrichtungen aufweist. Beispielsweise ist die Hauptströmungsrichtung im Bereich der Schaufelfüße annähernd axial, während sie im Bereich der Schaufelspitzen eine im Wesentlichen diagonale Ausrichtung besitzt, mit anderen Worten, im Bereich der Schaufelspitzen sind eine Axialkomponente und eine Radialkomponente der Hauptströmungsrichtung etwa gleich groß. Ebenso kann die Hauptströmungsrichtung im Bereich der Schaufelspitzen weitgehend radial ausgerichtet sein. Jedenfalls besitzt die Hauptströmungsrichtung im Bereich der Schaufelspitzen eine deutlich größere Radialkomponente als im Bereich der Schaufelfüße. Wenn bei herkömmlicher Bauweise die Rampen im innenliegenden Drittel der Schaufellänge enden, herrscht am Übergang zwischen der Rückströmung und der Hauptströmung ein großer Richtungsunterschied, wodurch die radiale Rückströmung vergleichsweise stark in die Axialrichtung umgelenkt werden muss. Hierbei geht vergleichsweise viel Energie verloren. Durch die Verschiebung des Endbereichs der Rampen radial nach außen, wird erreicht, dass die Einleitung der Rückströmung in die Hauptströmung in einem weiter von der Nabe entfernten Bereich erfolgt, in dem die Hauptströmung bereits eine signifikante Radialkomponente besitzt. In der Folge muss die Rückströmung weniger stark in die Axialrichtung umgelenkt werden, sodass hier die energetischen Verluste reduziert werden können. In der Folge besitzt das erfindungsgemäße Lüfterrad im Betrieb des Axiallüfters eine verbesserte Effizienz. Die verbesserte Effizienz kann dazu genutzt werden, einen größeren Kühlluftstrom zu fördern. Ferner lässt sich die verbesserte Effizienz dazu nutzen, das Lüfterrad bzw. den gesamten Axiallüfter bei gleicher Leistung kleiner und leichter zu bauen. Es ist klar, dass die verbesserte Effizienz auch zu einer beliebigen Kombination der vorstehend genannten Möglichkeiten genutzt werden kann.

Die Rampe hat neben der verbesserten Rückführung der Rückströmung in die Hauptströmung außerdem einen Zusatzeffekt. Sie wirkt an der Druckseite der jeweiligen Schaufel wie eine Art Spoiler, der die von der Anströmkante des Schaufelkörpers entlang der Rückseite des Schaufelkörpers geführte Strömung in der Umfangsrichtung umlenkt. Dies bedeutet für die Druckseite des Lüfterrads einen erhöhten Druckaufbau, was ebenfalls die Effizienz des Lüfterrads verbessert. Je weiter dieser Spoiler, also die Rampe radial nach Außen positioniert werden kann, desto stärker ist die druckaufbauende Wirkung, da radial außen im Betrieb des Lüfterrads höhere Umfangsgeschwindigkeiten der Schaufeln herrschen.

In konsequenter Fortführung des erfindungsgemäßen Gedankens kann sich die jeweilige Rampe gemäß einer vorteilhaften Ausführungsform im Wesentlichen über die gesamte Schaufellänge erstrecken. Der Ausdruck "im Wesentlichen" ist dabei so zu verstehen, dass sich die jeweilige Rampe zumindest über 90% der Schaufellänge erstreckt. Ebenso ist denkbar, dass sich die jeweilige Rampe über die gesamte Schaufellänge erstreckt. Wie vorstehend ausgeführt, verbessert sich die Effizienz, je weiter die Rückströmung radial nach Außen geführt werden kann, bevor sie mit der Hauptströmung zusammentrifft. Es kann jedoch andere Gründe geben, die jeweilige Rampe nicht vollständig entlang der gesamten Schaufellänge vorzusehen. Denkbar sind beispielsweise herstellungsbedingte Einschränkungen und/oder Stabilitätsanforderungen. Ebenso ist denkbar, dass eine Rampe, die sich vollständig über die gesamte Schaufellänge erstreckt bzw. die sich bis zur Schaufelspitze erstreckt, zu Störgeräuschen führen kann.

Es ist klar, dass vorzugsweise alle Schaufeln mit einer derartigen Rampe ausgestattet sind. Grundsätzlich ist jedoch auch eine Ausführungsform denkbar, bei der nicht alle Schaufeln mit einer derartigen Rampe ausgestattet sind. Beispielsweise kann vorgesehen sein, dass in der Umfangsrichtung nur jede zweite Schaufel mit einer derartigen Rampe ausgestattet ist.

Entsprechend einer vorteilhaften Ausführungsform kann zwischen der Rampe und der Abströmkante des Schaufelkörpers wenigstens ein zur Druckseite offener Kanal ausgebildet sein. Ein derartiger Kanal bewirkt eine Kanalisierung der Rückströmung entlang der Rampe, wodurch die Rückströmung von radial innen nach radial außen geführt wird. Der jeweilige Kanal befindet sich dabei an der Abströmseite der jeweiligen Rampe und an der Rückseite des jeweiligen Schaufelkörpers. Da der jeweilige Kanal zu Druckseite hin offen ist, kann die Rückströmung ohne weiteres in den Kanal eintreten.

Entsprechend einer vorteilhaften Weiterbildung kann sich zumindest ein solcher Kanal bis zu einem radial außenliegenden Ende der Rampe erstrecken. Somit wird die Rückströmung im jeweiligen Kanal bis zum außenliegenden Ende der Rampe geführt, was eine kontrollierte Rückführung der Rückströmung in die Hauptströmung verbessert. Damit sich der jeweilige Kanal bis zum außenliegenden Ende der Rampe erstrecken kann, ist die Rampe vom Anfangsbereich bis zu ihrem Ende in der Umfangsrichtung zur Abströmkante des Schaufelkörpers beabstandet angeordnet.

Grundsätzlich kann das außenliegende Ende der Rampe radial geschlossen ausgeführt sein. Insbesondere kann sich das außenliegende Ende der Rampe unmittelbar an der Abströmkante des Schaufelkörpers befinden. Bevorzugt ist jedoch eine Ausführungsform, bei welcher zumindest ein solcher Kanal radial außen offen ist. Im einfachsten Fall endet die Rampe radial außen freistehend, wodurch der sich bis zum außenliegenden Ende der Rampe erstreckende Kanal radial offen ist. Ebenso ist denkbar, dass die Rampe an ihrem außenliegenden Ende einen Quersteg besitzt, der die Rampe mit der Abströmkante verbindet. Um den am Quersteg endenden Kanal radial zu öffnen, kann dann in diesem Quersteg eine entsprechende Öffnung ausgebildet sein.

Gemäß einer anderen vorteilhaften Weiterbildung kann zumindest ein solcher, radial außen offener Kanal in einem radial außenliegenden Austrittsbereich als Diffusor ausgestaltet sein. Ein derartiger Diffusor charakterisiert sich dadurch, dass sein durchströmbarer Querschnitt in der Durchströmungsrichtung zunächst abnimmt und danach wieder zunimmt. Mithilfe eines derartigen Diffusors lässt sich die Strömungsgeschwindigkeit der im jeweiligen Kanal geführten Rückströmung reduzieren, was die Umlenkung der Rückströmung in der Hauptströmung vereinfacht und dementsprechend weniger Energie benötigt.

Gemäß einer anderen vorteilhaften Weiterbildung, können an der jeweiligen Schaufel mehrere Kanäle parallel nebeneinander angeordnet sein, wobei benachbarte Kanäle durch einen gemeinsamen Trennsteg voneinander getrennt sind, der zwischen der Rampe und der Abströmkante an der Rückseite vom Schaufelkörper absteht. Durch das Vorsehen mehrerer, parallel verlaufender Kanäle kann die strömungsführende Wirkung der Kanäle für die Rückströmung verbessert werden. Gleichzeitig bewirken die Trennstege eine signifikante Aussteifung der jeweiligen Schaufel.

Bei einer anderen vorteilhaften Ausführungsform kann die Rampe zur Anströmkante hin konkav gekrümmt sein. Es hat sich gezeigt, dass eine derartige anströmseitige konkave Krümmung besonders zweckmäßig ist, um einerseits den Druckanstieg an der Druckseite zu verbessern und um andererseits die Strömungsführung der Rückströmung zu verbessern.

Alternativ ist es ebenso denkbar, die Rampe zur Abströmkante hin konvex zu krümmen. Ferner ist denkbar, die Rampe geradlinig zu gestalten.

Bei einer anderen vorteilhaften Ausführungsform kann ein zum Schaufelkörper distaler Abströmrand der Rampe entlang der Rampe im Wesentlichen in einer senkrecht zur Rotationsachse des Lüfterrads verlaufenden Austrittsebene liegen. Üblicherweise können in dieser Austrittsebene auch die Abströmkanten der Schaufelkörper liegen. Hierdurch besitzt die Rampe eine besonders einfache Geometrie, wodurch die Rampe und letztlich auch das Lüfterrad vergleichsweise einfach herstellbar sind.

Bei einer anderen Ausführungsform kann die Rampe einen zum Schaufelkörper distalen Abströmrand aufweisen, der zumindest einen, sich entlang der Rampe erstreckenden Abschnitt aufweist, der von einer senkrecht zur Rotationsachse des Lüfterrads verlaufenden Austrittsebene beabstandet ist. Dabei ist der Abströmrand in besagtem Abschnitt zur Saugseite hin von der Austrittsebene beabstandet, wodurch die Rampe bezogen auf den Schaufelkörper in besagtem Abschnitt eine reduzierte Bauhöhe oder Rampenhöhe besitzt. Ein solcher Abschnitt mit reduzierter Rampenhöhe kann sich dabei in einer radial außenliegenden Hälfte, vorzugsweise in einem radial außenliegenden Drittel, oder in einer radial innenliegenden Hälfte, vorzugsweise in einem radial innenliegenden Drittel, der in der Schaufellängsrichtung gemessenen Rampenlänge befinden. Durch derartige Abschnitte mit reduzierter Rampenhöhe können die Strömungen aus der Druck- und Saugseite besser zusammengeführt werden, was zu einer Steigerung des Wirkungsgrades genutzt werden kann.

Bei einer anderen Ausführungsform kann sich die Rampe bis in einen Endbereich erstrecken, in dem sich die Abströmkante und die Schaufelspitze befinden, wobei der Schaufelkörper in diesem Endbereich zur Saugseite hin gegenüber der übrigen Vorderseite nach außen gewölbt ist. Bei dieser Ausführungsform wird die saugseitige Kontur des Schaufelkörpers variiert, um den Übergang zwischen Rückströmung und Hauptströmung zu verbessern. Des Weiteren ermöglicht die Rampe eine gewisse Entkopplung zwischen der durch die Vorderseite des Schaufelkörpers definierten saugseitigen Kontur der Schaufeln und der druckseitigen Kontur der Schaufeln, die von der Anströmkante bis zur Rampe durch die Rückseite des jeweiligen Schaufelkörpers und durch die Rampe bestimmt ist. Somit kann durch eine geeignete Wahl der Geometrie der Rampe gezielt auf die Geometrie und somit auf die aerodynamische Wirkung der Druckseite der jeweiligen Schaufel Einfluss genommen werden, ohne dabei die Geometrie bzw. Aerodynamik der Saugseite der Schaufel zu beeinträchtigen. Gleichzeitig bleibt die jeweilige Schaufel und somit das gesamte Lüfterrad relativ einfach herstellbar.

Bei einer vorteilhaften Weiterbildung kann sich zumindest ein derartiger Kanal bis in den besagten Endbereich hinein erstrecken, in dem sich der nach außen gewölbte Abschnitt des Schaufelkörpers befindet. Somit kann die Rückführung der Rückströmung gezielt in diesem Endbereich stattfinden.

Die jeweilige Rampe beginnt am Schaufelfuß und/oder an der Nabe. Hierdurch wird erreicht, dass die Rückströmung im Wesentlichen vollständig erfasst werden kann. Die jeweilige Rampe ist vorzugsweise integral am jeweiligen Schaufelkörper ausgeformt. In der Regel handelt es sich um ein einstückig hergestelltes Spritzformteil. Ferner sind die Schaufeln vorzugsweise integral an der Nabe ausgeformt. Insbesondere handelt es sich um ein in einem Stück hergestelltes Spritzformteil.

Das Lüfterrad kann mit einem Lüfterring ausgestattet sein, der sich in der Umfangsrichtung geschlossen erstreckt und der die Schaufelspitzen der Schaufeln miteinander verbindet. Ein derartiger Lüfterring kann die Stabilität des Lüfterrads erheblich verbessern. Gleichzeitig kann er aus aerodynamischer Sicht vorteilhaft sein. Zweckmäßig ist der Lüfterring mit seinem druckseitigen Ende axial von den Abströmkanten der Schaufelkörper beabstandet. Sofern sich die Rampen im Wesentlichen bis zur Schaufelspitze erstrecken, erstreckt sich der Lüfterring maximal bis zur Rampe. Ferner kann der Lüfterring axial über die Anströmkanten der Schaufelkörper vorstehen. Auch der Lüfterring kann integral am Lüfterrad ausgeformt sein.

Gemäß einer anderen Ausführungsform kann zumindest bei einer der Schaufeln wenigstens ein Steg vorgesehen sein, der an der Rückseite vom Schaufelkörper absteht, an der Rampe beginnt und sich in Richtung Abströmkante erstreckt. Der jeweilige Steg führt zu einer Versteifung des jeweiligen Schaufelkörpers. Sofern zwischen Rampe und Abströmkante ein Kanal der vorstehend beschriebenen Art vorgesehen ist, erstreckt sich der jeweilige Steg innerhalb dieses Kanals und besitzt eine Strömungsleitfunktion, um die radial nach außen orientierte Strömung im Kanal in Richtung Abströmkante umzulenken. Bevorzugt sind sämtliche Schaufeln mit derartigen Stegen ausgestattet.

Entsprechend einer vorteilhaften Weiterbildung können genau zwei oder zumindest zwei derartige Stege vorgesehen sein, nämlich ein radial weiter außen angeordneter äußerer Steg und ein radial weiter innen angeordneter innerer Steg. Zweckmäßig kann weiter vorgesehen sein, dass ein bezüglich der Rampe entferntes Stegende des inneren Stegs in einem Bereich kleiner als 50% der Schaufellänge liegt, während ein bezüglich der Rampe entferntes Stegende des äußeren Stegs in einem Bereich größer als 50% der Schaufellänge liegt. Insbesondere kann vorgesehen sein, dass das Stegende des inneren Stegs bei etwa 33% ± 5% der Schaufellänge liegt, während das Stegende des äußeren Stegs bei etwa 66% ± 5% der Schaufellänge liegt. Eine derartige Verteilung der Stege hat sich als besonders vorteilhaft für die Effizienz des Schaufellrads hinsichtlich Förderleistung und Reduktion von Schwingung und Vibrationen herausgestellt.

Vorteilhaft kann der jeweilige Steg beabstandet von der Rampe ein Stegende aufweisen, das von der Abströmkante beabstandet ist. Hierdurch bleibt insbesondere der vorgenannte Kanal radial durchströmbar. Besonders vorteilhaft hat sich für eine Variante mit genau zwei oder mindestens zwei Stegen gezeigt, wenn das Stegende des äußeren Stegs näher an der Abströmkante liegt als das Stegende des inneren Stegs.

Bei einer anderen Weiterbildung kann vorgesehen sein, dass der jeweilige Steg an der Rampe, also an einer Übergangsstelle zwischen Rampe und Steg eine senkrecht zur Rückseite gemessene Steghöhe aufweist, die kleiner ist als eine senkrecht zur Rückseite gemessene Rampenhöhe, welche die Rampe am Steg bzw. an besagter Übergangsstelle aufweist.

Als strömungsdynamisch vorteilhaft im Hinblick auf reduzierte Strömungswiderstände und Druckverluste hat sich herausgestellt, wenn der jeweilige Steg tangential in die Rampe übergeht.

Gemäß einer anderen Ausführungsform kann an der Nabe auf der Druckseite zumindest eine Rippe vorgesehen sein, die an einem Übergang zwischen zwei in der Umfangsrichtung benachbarten Schaufeln beginnt, geneigt zur Umfangsrichtung verläuft und an diesem Übergang die Abströmkante der einen Schaufel mit der Anströmkante der anderen Schaufel verbindet. Hierdurch ergibt sich eine intensive Aussteifung und Stabilisierung der Schaufeln im Bereich der Nabe. Insbesondere kann dadurch eine Vibrationsanregung reduziert werden.

Vorteilhaft kann nun vorgesehen sein, dass die jeweilige Rippe als sich zumindest teilweise über die Nabe erstreckende Verlängerung einer solchen Rampe ausgestaltet ist. Hierdurch wird die Strömungsleitfunktion der jeweiligen Rampe bis in die Nabe verlängert und demensprechend verbessert.

Besonders Vorteilhaft ist in diesem Zusammenhang eine Variante, bei welcher die jeweilige Rippe radial innen an einem radial innenliegenden Innenrand der Nabe endet. Die Strömungsleitfunktion der jeweiligen Rampe kann dadurch radial über die gesamte Nabe ausgedehnt werden.

Mit dem Ziel, den Übergang zwischen Rückströmung und Hauptströmung an der jeweiligen Schaufel hinsichtlich Druckverlust und/oder Wirbelbildung zu verbessern, kann optional vorgesehen sein, dass zumindest eine der Schaufeln zumindest an ihrer Schaufelspitze ein Schaufelprofil aufweist, das in einem die Abströmkante aufweisenden Abströmbereich genau einen abströmseitigen Wendepunkt besitzt. Zusätzlich oder alternativ kann vorgesehen sein, dass zumindest eine der Schaufeln zumindest an ihrer Schaufelspitze ein Schaufelprofil aufweist, das in einem die Anströmkante aufweisenden Anströmbereich genau einen anströmseitigen Wendepunkt besitzt. Insbesondere kann vorgesehen sein, dass zumindest eine der Schaufeln zumindest an ihrer Schaufelspitze ein Schaufelprofil aufweist, das genau zwei Wendepunkte besitzt. Bevorzugt sind die vorgenannten Wendepunkte nur im Schaufelprofil eines die Schaufelspitze aufweisenden Endabschnitts des jeweiligen Schaufelkörpers zu finden, während die Schaufel im Übrigen ein wendepunktfreies saugseitig konvex gekrümmtes Schaufelprofil besitzt.

Bei einer anderen vorteilhaften Ausführungsform kann vorgesehen sein, dass zumindest eine der Schaufeln auf der Saugseite des Lüfterrads eine Führungsrippe aufweist, die von der Vorderseite des Schaufelkörpers absteht und die sich ausgehend vom Anfangsbereich in Richtung der Abströmkante und der Schaufelspitze der jeweiligen Schaufel erstreckt, wobei sich die jeweilige Führungsrippe über etwa 50% oder über weniger als 50% der Schaufellänge erstreckt. Vorzugsweise erstreckt sich die jeweilige Führungsrippe über maximal 40% der Schaufellänge. Insbesondere endet die jeweilige Führungsrippe bei etwa 33% der Schaufellänge.

Die vorstehend genannten und nachfolgend noch erläuterten unterschiedlichen Ausgestaltungen der Schaufeln können jeweils alternativ oder aber kumulativ realisiert werden. Ebenso lassen sich diese Ausgestaltungen grundsätzlich auch in beliebiger Kombination realisieren. Obwohl es grundsätzlich möglich ist, die vorstehend genannten speziellen Ausgestaltungen der Schaufeln jeweils bei nur einer Schaufel oder nur bei einzelnen Schaufeln zu realisieren, so wird doch eine Ausführungsform bevorzugt, bei der alle Schaufeln des Lüfterrads identisch ausgestaltet sind.

Ein erfindungsgemäßer Axiallüfter umfasst ein Lüfterrad der vorstehend beschriebenen Art sowie eine Lüfterhaube, die das Lüfterrad am Außenumfang umschließt. Im Betrieb des Axiallüfters ist die Lüfterhaube feststehend angeordnet, während das Lüfterrad relativ dazu rotiert. Die Lüfterhaube bewirkt im Wesentlichen eine Kanalisierung der Luftströmung. Beispielsweise kann die Lüfterhaube mit dem zu durchströmenden Wärmetauscher verbunden sein, um einen vom Wärmetauscher bis zum Lüfterrad führenden Strömungskanal zu bilden.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen, deren Schutzumfang ausschließlich durch die nachfolgenden Ansprüche bestimmt ist.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine Axialansicht auf eine Druckseite eines Lüfterrads,
- Fig. 2: eine Ansicht wie in Fig. 1, jedoch bei einer anderen Ausführungsform,
- Fig. 3: eine Schnittansicht entsprechend Schnittlinien III in Fig. 2,
- Fig. 4: eine Schnittansicht wie in Fig. 3, jedoch bei einer anderen Ausführungsform,
- Fig. 5 und 6: jeweils eine isometrische Ansicht des Lüfterrads im Bereich einer Schaufel, jedoch bei weiteren Ausführungsformen,
- Fig. 7 bis 10: jeweils eine druckseitige Ansicht einer Schaufel bei verschiedenen Ausführungsformen,
- Fig. 11: eine isometrische Ansicht einer Schaufel bei einer weiteren Ausführungsform,
- Fig. 12: eine Axialansicht eines Lüfterrads wie in den Fig. 1 und 2, jedoch bei einer weiteren Ausführungsform,
- Fig. 13: eine vergrößerte Ansicht aus Fig. 12 im Bereich einer Schaufel,
- Fig. 14: eine isometrische Ansicht des Lüfterrads aus Fig. 12,
- Fig. 15: eine vergrößerte Ansicht aus Fig. 14 im Bereich einer Schaufel,
- Fig. 16: eine isometrische Ansicht auf eine Saugseite eines Lüfterrads wie in den Fig. 1, 2 und 12,
- Fig. 17: eine vergrößerte Ansicht aus Fig. 16 im Bereich einer Schaufel,
- Fig. 18: eine stark vereinfachte Prinzipdarstellung im Längsschnitt eines Axiallüfters im Einbauzustand.

Entsprechend den Figuren 1, 2, 12, 14 und 16 umfasst ein Lüfterrad 1, das für einen in Fig. 18 angedeuteten Axiallüfter 2 vorgesehen ist, eine Nabe 3 und mehrere Schaufeln 4, die von der Nabe 3 ausgehen. Vorzugsweise handelt es sich beim Lüfterrad 1 um ein Spritzformteil aus Kunststoff, bei dem die Nabe 3 und die Schaufeln 4 materialeinheitlich aus einem Stück hergestellt sind.

Entsprechend den Fig. 1 bis 17 besitzt jede Schaufel 4 einen Schaufelfuß 5, mit dem sie mit der Nabe 3 verbunden ist, sowie eine Schaufelspitze 6, die distal zur Nabe 3 angeordnet ist. Ferner weist jede Schaufel 4 einen Schaufelkörper 7 auf, der auch als Schaufelblatt bezeichnet werden kann. Der Schaufelkörper 7 weist an einer in den Figuren 3, 4, 17 und 18 erkennbaren Saugseite 8 des Lüfterrads 1 eine Vorderseite 9 und an einer Druckseite 10 des Lüfterrads 1 eine Rückseite 11 auf. Ferner befinden sich am Schaufelkörper 7 eine Anströmkante 12 sowie eine Abströmkante 13 der jeweiligen Schaufel 4. Die Axialansichten der Figuren 1, 2 und 12 sowie die isometrischen Ansichten der Figuren 5 bis 11 sowie 14 und 15 sind auf die Druckseite 10 des Lüfterrads 1 gerichtet. Das heißt, dass in diesen Ansichten die Druckseite 10 dem Betrachter zugewandt ist, während die Saugseite 8 vom Betrachter abgewandt ist. Im Unterschied dazu sind die isometrischen Ansichten der Fig. 16 und 17 auf die Saugseite 8 des Lüfterrads 1 gerichtet, so dass diese Saugseite 8 dem Betrachter zugewandt ist.

Wie sich den Figuren 1 bis 15 ferner entnehmen lässt, weisen alle Schaufeln 4 auf der Druckseite des Lüfterrads 1 jeweils eine Rampe 14 auf. Die Rampe 14 steht dabei vom Schaufelkörper 7 zur Druckseite 10 hin ab. Dabei geht die jeweilige Rampe 14 von einem Anfangsbereich 15 aus, in dem sich der Schaufelfuß 5 sowie die Anströmkante 12 befinden. Ausgehend von diesem Anfangsbereich 15 erstreckt sich die jeweilige Rampe 14 dann in Richtung der Abströmkante 13 sowie in Richtung der Schaufelspitze 6 der jeweiligen Schaufel 4.

In den Figuren 1, 2 und 12 ist jeweils für eine der Schaufeln 4 eine Schaufellänge 16 eingetragen, die sich radial vom Schaufelfuß 5 zur Schaufelspitze 6 erstreckt. Erkennbar erstrecken sich die Rampen 14 bei den hier gezeigten, bevorzugten Ausführungsformen im Wesentlichen über die gesamte Schaufellänge 16, also quasi vom Schaufelfuß 5 bis zur Schaufelspitze 6. Insbesondere in den Ansichten der Figuren 5 bis 10 und 12 bis 15 ist erkennbar, dass sich die jeweilige Rampe 14 zweckmäßig nicht vollständig bis zu einer radial außenliegenden Außenkante 19 der Schaufelspitze 6 erstreckt, sondern dazu radial zurückbleibt. Dementsprechend verbleibt eine in den Figuren 5 bis 10 und 12 bis 15 bezeichnete Lücke 17 zwischen einem radial außenliegenden Ende 18 der Rampe 14 und der besagten Außenkante 19 der Schaufelspitze 6. Diese radiale Lücke 17 ist bei den hier gezeigten bevorzugten Ausführungsformen sehr klein, insbesondere kleiner als 10% der Schaufellänge 16. Bei anderen Ausführungsformen kann diese Lücke 17 jedoch größer sein. Erfindungsgemäß ist es für eine ausreichende Verbesserung der Effizienz des Lüfterrads 1 vorgesehen, die Rampe 14 so zu dimensionieren, dass sie sich über mindestens 75% der Schaufellänge 16 erstreckt.

Wie gezeigt lassen sich nach derzeitigem Kenntnisstand die besten Ergebnisse jedoch dann erreichen, wenn sich die jeweilige Rampe 14 über mindestens 90% der jeweiligen Schaufellänge 16 erstreckt. In diesem Fall befinden sich in einem Endbereich 34 der jeweiligen Rampe 14 die Schaufelspitze 6 sowie das außenliegende Ende 18 der Rampe 14. Ferner erstreckt sich die jeweilige Rampe 14 in ihrem Endbereich 34 zumindest bis in die Nähe der Abströmkante 13, sodass im Endbereich 34 auch die Abströmkante 13 enthalten ist. Im Beispiel der Figur 1 erstreckt sich die Rampe 14 bis zur Abströmkante 13. In den Beispielen der Figuren 2 bis 17 bleibt die Rampe 14 dagegen in der zumindest in den Figuren 2, 12, 14 und 16 durch einen Doppelpfeil angedeuteten Umfangsrichtung 21 von der Abströmkante 13 entfernt.

Gemäß den Figuren 1 bis 17 ist zwischen der Rampe 14 und der Abströmkante 13 an der jeweiligen Schaufel 4 und an der Rückseite 11 des jeweiligen Schaufelkörpers 7 zumindest ein Kanal 20 ausgebildet, der zur Druckseite 10 offen ist. Im Beispiel der Figur 1 sind drei derartige Kanäle 20 je Schaufel 4 vorgesehen. Im Beispiel der Figur 2 sind zwei Kanäle 20 je Schaufel 4 vorgesehen. In den Beispielen der Figuren 7 bis 10 und 12 bis 15 ist dagegen nur ein solcher Kanal 20 je Schaufel 4 vorgesehen. Zumindest einer der Kanäle 20, der im Folgenden mit 20' bezeichnet wird, erstreckt sich bis zum radial außenliegenden Ende 18 der Rampe 14. Da bei der in Figur 1 gezeigten Ausführungsform die Rampe 14 im Endbereich 34 bis zur Abströmkante 13 geführt ist, ist der sich bis in das Ende 18 der Rampe 14 erstreckende Kanal 20' radial verschlossen. Im Unterschied dazu ist bei den in den Figuren 2 bis 17 gezeigten Ausführungsformen der sich bis in den Endbereich 34 erstreckende Kanal 20' radial offen, wodurch er eine radiale Austrittsöffnung 22 besitzt. Hierzu ist die Rampe 14 auch in ihrem Endbereich 34 in der Umfangsrichtung 21 von der Abströmkante 13 beabstandet.

Sofern, wie in den Figuren 1 und 2 erkennbar, mehrere Kanäle 20 je Schaufel 4 vorgesehen sind, verlaufen die Kanäle 20 bevorzugt parallel nebeneinander. Dabei sind in der Umfangsrichtung 21 benachbarte Kanäle 20 jeweils durch einen gemeinsamen Trennsteg 23 voneinander getrennt. Der jeweilige Trennsteg 23 ist dabei an der Rückseite 11 des jeweiligen Schaufelkörpers 7 angeordnet, wobei er dort vom Schaufelkörper 7 zwischen der Rampe 14 und der Abströmkante 13 absteht. Bei den Ausführungsformen der Figuren 1 und 2 gehen die Trennstege 23 an ihrem radial außenliegenden Ende jeweils in die Rampe 14 über. Die Trennstege 23 führen ebenso wie die Rampe 14 zu einer signifikanten Aussteifung der jeweiligen Schaufel 4.

Wie sich insbesondere den Figuren 3 bis 6 entnehmen lässt, ist die Rampe 14 beispielsweise als Steg ausgestaltet, der vom Schaufelkörper 7 absteht. Bemerkenswert ist dabei, dass die stegförmige Rampe 14 nicht senkrecht zur Rückseite 11 vom Schaufelkörper 7 absteht, sondern gegenüber einer Lotrichtung 41 geneigt ist. Angedeutet ist hier ein Neigungswinkel von etwa 45°. Hierdurch besitzt der jeweilige Kanal 20 bzw. 20' in einem quer zur Radialrichtung gemessenen Querschnitt ein V-Profil. Durch Verändern einer Steghöhe oder Rampenhöhe lässt sich die Umströmung der jeweiligen Schaufel 4 beeinflussen, was in den Figuren 3 und 4 durch entsprechende Strömungspfeile 24 und 25 angedeutet ist. Bemerkenswert ist dabei, dass sich durch Verändern der Geometrie der Rampe 14 die druckseitige Umströmung 24 verändern lässt, ohne dass dadurch die Saugseitige Umströmung 25 beeinflusst wird. Somit lässt sich mithilfe der Rampe 14 die Druckseite 10 des Lüfterrads 1 optimieren, ohne dabei eine unerwünschte Wechselwirkung mit der Saugseite 8 zu erzeugen.

Ferner ist es möglich, die Höhe der Rampe 14 entlang ihres radialen Verlaufs zu variieren. In den Figuren 5 und 6 ist jeweils mit unterbrochener Linie ein einfacher Verlauf eines zum Schaufelkörper 7 distalen Abströmrands 26 der Rampe 14 wiedergegeben. Dieser vereinfachte Verlauf des Abströmrands 26 kann insbesondere dazu führen, dass der Abströmrand 26 in einer senkrecht zu einer Rotationsachse 27 (vgl. Fig. 1, 2 und 12) verlaufenden, hier nicht näher bezeichneten Austrittsebene liegt. Insbesondere können in dieser Austrittsebene auch die Abströmkanten 13 liegen. In den Figuren 5 und 6 sind dagegen mit durchgehender Linie komplexere Verläufe für den Abströmrand 26 angedeutet, bei denen der Abströmrand 26 zumindest in einem sich entlang der Rampe 14 erstreckenden Abschnitt 28 von der besagten Austrittsebene axial beabstandet ist. Auch diese komplexen Verläufe für den Abströmrand 26 können zu einer verbesserten Umströmung der Rampe 14 führen.

Bei den Ausführungsformen der Fig. 1 bis 9 und 11 bis 15 ist die Rampe 14 zur Anströmkante 12 hin konkav gekrümmt. Es hat sich gezeigt, dass eine derartige konkave Krümmung besonders vorteilhaft ist für die Führung einer Rückströmung 29 sowie für einen Druckaufbau an der Druckseite 10 im Bereich einer Hauptströmung 30. Grundsätzlich sind jedoch auch andere Geometrien für die Rampe 14 denkbar. Dementsprechend ist in Fig. 10 rein exemplarisch eine zur Anströmkante 12 hin leicht konvex gekrümmte Rampe 14 angedeutet. Die ursprünglich konkav gekrümmte Rampe 14 ist dabei in Figur 10 mit unterbrochener Linie angedeutet. Ebenso ist denkbar, die jeweilige Rampe 14 geradlinig auszuführen.

Durch die Formgebung der Rampe 14 ist es ferner möglich, eine Strömungsrichtung der Rückströmung 29 im Bereich der Austrittsöffnung 22 des jeweiligen axial offenen Kanals 20' zu beeinflussen. Rein exemplarisch sind in den Figuren 7 bis 9 hierzu drei verschiedene Möglichkeiten aufgezeigt. Im Beispiel der Figur 7 ist die Strömungsrichtung der Rückströmung 29 in der Austrittsöffnung 22 zur Abströmkante 13 hin geneigt. Im Beispiel der Figur 8 ist die Strömungsrichtung der Rückströmung 29 in der Austrittsöffnung 22 weitgehend radial orientiert. Im Beispiel der Figur 9 ist die Strömungsrichtung der Rückströmung 29 in der Austrittsöffnung 22 zur Anströmkante 23 hin geneigt.

Bei der in Figur 9 gezeigten Ausführungsform ist der radial außen offene Kanal 20' in einem radial außen liegenden Austrittsbereich 31, der die Austrittsöffnung 22 enthält, als Diffusor 32 ausgestaltet. Erkennbar nimmt der durchströmbare Querschnitt des radial offenen Kanals 20' in der Strömungsrichtung der darin geführten Rückströmung 29 zwischen der Rampe 14 und dem Schaufelkörper 7 zunächst ab und anschließend wieder zu.

Figur 11 zeigt eine weitere besondere Ausführungsform, bei welcher der Schaufelkörper 7 im Endbereich 34 der Rampe 14 zu Saugseite hin gegenüber der übrigen Vorderseite 9 nach Außen gewölbt ist. Dieser nach außen gewölbte Abschnitt ist in Fig. 11 mit 33 bezeichnet. Mit unterbrochener Linie ist dabei die ursprüngliche Kontur dieses Abschnitts 33 wiedergegeben, die sich ergibt, wenn die Kontur der übrigen Vorderseite 9 des Schaufelkörpers 7 an der Schaufelspitze 6 von der Anströmkante 12 zur Abströmkante 13 verlängert wird und an der Abströmkante 13 vom Schaufelfuß 5 bis zur Schaufelspitze 6 verlängert wird. Der in Fig. 11 erkennbare, axial offene Kanal 20' erstreckt sich dabei bis in den Endbereich 34 hinein.

Gemäß der in den Fig. 12 bis 15 gezeigten Ausführungsform weisen die Schaufeln 4 an ihrer Rückseite 11 jeweils wenigstens einen Steg 42 auf, der vom Schaufelkörper 7 absteht. Der jeweilige Steg 42 beginnt dabei an der Rampe 14 und erstreckt sich in Richtung Abströmkante 13. Der jeweilige Steg 42 führt zu einer Versteifung des jeweiligen Schaufelkörpers 7. Sofern wie hier zwischen Rampe 14 und Abströmkante 13 ein Kanal 20 vorstehend beschriebenen Art vorgesehen ist, erstreckt sich der jeweilige Steg 42 innerhalb dieses Kanals 20 und besitzt darin eine Strömungsleitfunktion, um die radial nach außen orientierte Strömung im Kanal 20 zumindest teilweise in Richtung Abströmkante 13 abzulenken.

Beim hier gezeigten bevorzugten Beispiel sind genau zwei derartige Stege 42 vorgesehen, nämlich ein radial weiter außen angeordneter äußerer Steg 42' und ein radial weiter innen angeordneter innerer Steg 42". Zweckmäßig ist hier weiter vorgesehen, dass ein bezüglich der Rampe 14 entferntes Stegende 43" des inneren Stegs 42 in einem Bereich kleiner als 50% der Schaufellänge 16 liegt, während ein bezüglich der Rampe 14 entferntes Stegende 43' des äußeren Stegs 42' in einem Bereich größer als 50% der Schaufellänge 16 liegt. Im Beispiel ist gezeigt, dass das Stegende 43" des inneren Stegs 42" bei etwa 33% ± 5% der Schaufellänge 16 liegt, während das Stegende 43' des äußeren Stegs 42' bei etwa 66% ± 5% der Schaufellänge 16 liegt. Eine derartige Verteilung der Stege 42 hat sich als besonders vorteilhaft für die Effizienz des Schaufellrads 1 hinsichtlich Förderleistung und Reduktion von Schwingung und Vibrationen herausgestellt.

Wie gezeigt weist der jeweilige Steg 42 beabstandet von der Rampe 14 das besagte Stegende 43 auf, das von der Abströmkante 13 beabstandet ist. Hierdurch bleibt insbesondere der vorgenannte Kanal 20 radial durchströmbar. Besonders vorteilhaft hat sich für die Variante mit genau zwei Stegen 42 gezeigt, wenn das Stegende 43' des äußeren Stegs 42' näher an der Abströmkante 13 liegt als das Stegende 43" des inneren Stegs 42".

Bei dem hier gezeigten Beispiel der Fig. 12 bis 15 ist außerdem vorgesehen, dass der jeweilige Steg 42 an der Rampe 14, also an einer Übergangsstelle 55 zwischen Rampe 14 und Steg 42 eine z.B. senkrecht zur Rückseite 11 gemessene Steghöhe 44 aufweist, die kleiner ist als eine dann ebenfalls senkrecht zur Rückseite 11 gemessene Rampenhöhe 45, welche die Rampe 14 am Steg 42 bzw. an besagter Übergangsstelle 55 aufweist. Hierdurch ergibt sich an besagter Übergangsstelle 55 eine Stufe 56 zwischen Steg 42 und Rampe 14.

Als strömungsdynamisch vorteilhaft im Hinblick auf reduzierte Strömungswiderstände und Druckverluste hat sich herausgestellt, wenn der jeweilige Steg 42 wie beim hier gezeigten Beispiel tangential in die Rampe 14 übergeht.

Gemäß der hier vorgestellten, bevorzugten Ausführungsform kann gemäß den Fig. 12 bis 15 an der Nabe 3 auf der Druckseite 8 zumindest eine Rippe 46 vorgesehen sein, die an einem Übergang 47 zwischen zwei in der Umfangsrichtung benachbarten Schaufeln 4 beginnt, die geneigt zur Umfangsrichtung 21 verläuft und die an diesem Übergang 47 die Abströmkante 13 der einen Schaufel 4 (in Fig. 15 links) mit der Anströmkante 12 der anderen Schaufel 4 (in Fig. 15 rechts) verbindet. Hierdurch ergibt sich eine intensive Aussteifung und Stabilisierung der Schaufeln 4 im Bereich der Nabe 3. Insbesondere kann dadurch eine Vibrationsanregung reduziert werden.

Vorteilhaft ist außerdem vorgesehen, dass die jeweilige Rippe 46 als sich vollständig über die Nabe 3 erstreckende Verlängerung einer solchen Rampe 14 ausgestaltet ist. Hierdurch wird die Strömungsleitfunktion der jeweiligen Rampe 14 bis in die Nabe 3 verlängert und demensprechend verbessert. Die durchgehende Struktur der Rampe 14 ist am besten in den Axialansichten der Fig. 12 und 13 zu erkennen. In den Fig. 1 und 2 sind auch derartige Rippen 46, die auch dort die jeweilige Rampe 14 und außerdem die jeweiligen Trennstege 23 bis in die Nabe 3 verlängern.

Besonders Vorteilhaft ist in diesem Zusammenhang eine Variante, bei welcher die jeweilige Rippe 46 radial innen an einem radial innenliegenden Innenrand 48 der Nabe 3 endet. Die Strömungsleitfunktion der jeweiligen Rampe 14 kann dadurch radial über die gesamte Nabe 3 ausgedehnt werden.

Mit dem Ziel, den Übergang zwischen Rückströmung und Hauptströmung an der jeweiligen Schaufel 4 hinsichtlich Druckverlust und/oder Wirbelbildung zu verbessern, kann insbesondere gemäß Fig. 17 vorgesehen sein, dass die Schaufeln 4 zumindest an ihrer Schaufelspitze 6, insbesondere an deren Außenkante 19, ein Schaufelprofil 49 aufweist, das in einem die Abströmkante 13 aufweisenden Abströmbereich 50 genau einen abströmseitigen Wendepunkt 51 besitzt. Zusätzlich ist hier vorgesehen, dass das Schaufelprofil 49 der Schaufeln 4 zumindest an der Schaufelspitze 6, insbesondere an deren Außenkante 19, in einem die Anströmkante 12 aufweisenden Anströmbereich 52 genau einen anströmseitigen Wendepunkt 53 besitzt. In diesem Fall weisen die Schaufeln 4 somit zumindest an der Schaufelspitze 6 bzw. an der Außenkante 19 ein Schaufelprofil 49 auf, das genau zwei Wendepunkte 51, 53 besitzt. Insbesondere kann vorgesehen sein, dass die vorgenannten Wendepunkte 51, 53 nur im Schaufelprofil 49 eines die Schaufelspitze 6 aufweisenden Endabschnitts des jeweiligen Schaufelkörpers 7 zu finden sind, während die Schaufel 4 im Übrigen ein anderes, beispielsweise ein wendepunktfreies, saugseitig konvex gekrümmtes Schaufelprofil besitzt.

Wie sich den Fig. 16 und 17 entnehmen lässt, kann außerdem vorgesehen sein, dass die Schaufeln 4 auf der Saugseite 8 des Lüfterrads 1 jeweils eine Führungsrippe 54 aufweisen, die von der Vorderseite 9 des Schaufelkörpers 7 absteht und die sich ausgehend vom Anfangsbereich 15 in Richtung der Abströmkante 13 und der Schaufelspitze 6 der jeweiligen Schaufel 4 erstreckt, wobei sich die jeweilige Führungsrippe 54 über etwa 50% oder über weniger als 50% der Schaufellänge 16 erstreckt. Vorzugsweise erstreckt sich die jeweilige Führungsrippe 54 über maximal 40% der Schaufellänge 16. Insbesondere endet die jeweilige Führungsrippe 54 bei etwa 33% der Schaufellänge 16. In den Axialansichten der Fig. 1, 2 und 12 ist jeweils ein über die Abströmkante 13 vorstehendes Ende der jeweiligen Führungsrippe 54 erkennbar, wodurch auch deren Position entlang der Schaufellänge 16 erkennbar ist.

Entsprechend Figur 18 umfasst der Axiallüfter 2 zusätzlich zum Lüfterrad 1 eine Lüfterhaube 35, die das Lüfterrad 1 am Außenumfang umschließt. Die Lüfterhaube 35 ist im Beispiel der Figur 18 an einem Wärmetauscher 36 angebracht und bildet einen Strömungskanal 37 aus, der vom Wärmetauscher 36 bis zum Lüfterrad 1 führt. Der Axiallüfter 2 erzeugt mithilfe des Lüfterrads 1 im Betrieb eine Kühlluftströmung 38, die den Wärmetauscher 36 durchströmt. Das Lüfterrad 1 ist bei einer Vielzahl von Einbausituationen dabei axial zwischen dem Wärmetauscher 36 und einem Motorblock 39 einer im Übrigen nicht dargestellten Brennkraftmaschine, insbesondere eines Fahrzeugs, angeordnet. Das Lüfterrad 1 fördert dabei eine Hauptströmung 30 weitgehend axial, wobei bereits innerhalb des Lüfterrads 1 eine Umlenkung in die Radialrichtung erfolgt, sodass insbesondere im Bereich der Schaufelspitzen 6 eine Diagonalströmung vorliegt. Axial zwischen dem Motorblock 39 und dem Lüfterrad 1 kommt es durch den Aufstau zur Rückströmung 29, die mit Hilfe der hier vorgestellten Kanäle 20, 20' besonders effizient abgeführt und besonders verlustarm in die Hauptströmung 30 rückgeführt werden kann.

In Fig. 18 ist das Lüfterrad 1 rein exemplarisch mit einem Lüfterring 40 ausgestattet, der fest mit den Schaufeln 4 verbunden ist und dementsprechend mit dem Lüfterrad 1 mitrotiert. Der Lüfterring 40 kann ein integraler Bestandteil des spritzgeformten Lüfterrads 1 sein. Erkennbar erstreckt sich der Lüfterring 40 axial an der Saugseite 8 über die Anströmkanten 12 der Schaufeln 4 hinaus, während an der Druckseite 10 die Abströmkanten 13 axial über den Lüfterring 40 vorstehen.

## Patentansprüche

1. Lüfterrad für einen Axiallüfter (2) zum Erzeugen eines Kühlluftstroms (38) durch einen Wärmetauscher (36) eines Fahrzeugs,
- mit einer Nabe (3) und mehreren Schaufeln (4), die jeweils an einem Schaufelfuß (5) mit der Nabe (3) verbunden sind,
- wobei die Schaufeln (4) jeweils einen Schaufelkörper (7) aufweisen, der an einer Saugseite (8) des Lüfterrads (1) eine Vorderseite (9) und an einer Druckseite (10) des Lüfterrads (1) eine Rückseite (11) besitzt und der eine Anströmkante (12) sowie eine Abströmkante (13) aufweist,
- wobei wenigstens eine der Schaufeln (4) auf der Druckseite (10) des Lüfterrads (1) eine Rampe (14) aufweist, die von der Rückseite (11) des Schaufelkörpers (7) absteht und die sich ausgehend von einem Anfangsbereich (15), in dem sich der Schaufelfuß (5) und die Anströmkante (12) der jeweiligen Schaufel (4) befinden, in Richtung der Abströmkante (13) und einer Schaufelspitze (6) der jeweiligen Schaufel (4) erstreckt,
- wobei die jeweilige Rampe (14) am Schaufelfuß (5) und/oder an der Nabe (3) beginnt,
**dadurch gekennzeichnet,**
**dass** sich die jeweilige Rampe (14) über mindestens 75% einer radial vom Schaufelfuß (5) zur Schaufelspitze (6) gemessenen Schaufellänge (16) erstreckt.

2. Lüfterrad nach Anspruch 1,
**dadurch gekennzeichnet,**
**dass** sich die jeweilige Rampe (14) im Wesentlichen über die gesamte Schaufellänge (16) erstreckt.

3. Lüfterrad nach Anspruch 1 oder 2,
**dadurch gekennzeichnet,**
**dass** zwischen der Rampe (14) und der Abströmkante (13) des Schaufelkörpers (14) wenigstens ein zur Druckseite (10) offener Kanal (20, 20') ausgebildet ist.

4. Lüfterrad nach Anspruch 3,
**dadurch gekennzeichnet,**
- **dass** sich zumindest ein solcher Kanal (20') bis zu einem radial außenliegenden Ende (18) der Rampe (14) erstreckt, und/oder
- **dass** zumindest ein solcher Kanal (20') radial außen offen ist, und/oder
- **dass** zumindest ein solcher, radial nach außen offener Kanal (20') in einem radial außenliegenden Austrittsbereich (31) als Diffusor (32) ausgestaltet ist.

5. Lüfterrad nach Anspruch 3 oder 4,
**dadurch gekennzeichnet,**
**dass** mehrere Kanäle (20, 20') parallel nebeneinander angeordnet sind, wobei benachbarte Kanäle (20, 20') durch einen gemeinsamen Trennsteg (23) voneinander getrennt sind, der an der Rückseite (11) vom Schaufelkörper (7) zwischen der Rampe (14) und der Abströmkante (13) absteht.

6. Lüfterrad nach einem der Ansprüche 1 bis 5,
**dadurch gekennzeichnet,**
- **dass** ein zum Schaufelkörper (7) distaler Abströmrand (26) der Rampe (14) entlang der Rampe (14) im Wesentlichen in einer senkrecht zur Rotationsachse (27) des Lüfterrads (1) verlaufenden Austrittsebene liegt, oder
- **dass** die Rampe (14) einen zum Schaufelkörper (7) distalen Abströmrand (26) aufweist, der zumindest einen sich entlang der Rampe (14) erstreckenden Abschnitt (28) besitzt, der von einer senkrecht zur Rotationsachse (27) des Lüfterrads (1) verlaufenden Austrittsebene beabstandet ist.

7. Lüfterrad nach einem der Ansprüche 1 bis 6,
**dadurch gekennzeichnet,**
**dass** sich die Rampe (14) bis in einen Endbereich (34) erstreckt, in dem sich die Abströmkante (13) und die Schaufelspitze (6) befinden, wobei der Schaufelkörper (7) in diesem Endbereich (34) zur Saugseite (8) hin gegenüber der übrigen Vorderseite (9) nach außen gewölbt ist.

8. Lüfterrad nach den Ansprüchen 7 und 3,
**dadurch gekennzeichnet,**
**dass** sich zumindest ein solcher Kanal (20') bis in den Endbereich (34) erstreckt.

9. Lüfterrad nach einem der Ansprüche 1 bis 8,
**dadurch gekennzeichnet,**
**dass** zumindest bei einer der Schaufeln (4) wenigstens ein Steg (42) vorgesehen ist, der an der Rückseite (11) vom Schaufel körper (7) absteht, an der Rampe (14) beginnt und sich in Richtung Abströmkante (13) erstreckt.

10. Lüfterrad nach Anspruch 9,
**dadurch gekennzeichnet,**
**dass** zumindest zwei derartige Stege (42) vorgesehen sind, nämlich ein radial weiter außen angeordneter äußerer Steg (42') und ein radial weiter innen angeordneter innerer Steg (42"), wobei ein bezüglich der Rampe (14) entferntes Stegende (43") des inneren Stegs (42") in einem Bereich kleiner als 50% der Schaufellänge (16) liegt, während ein bezüglich der Rampe (14) entferntes Stegende (43') des äußeren Stegs (42') in einem Bereich größer als 50% der Schaufellänge (16) liegt.

11. Lüfterrad nach Anspruch 9 oder 10,
**dadurch gekennzeichnet,**
- **dass** der jeweilige Steg (42) beabstandet von der Rampe (14) ein Stegende (43) aufweist, das von der Abströmkante (13) beabstandet ist, wobei das Stegende (43') des äußeren Stegs (42') vorzugsweise näher an der Abströmkante (13) liegt als das Stegende (43") des inneren Stegs (42"),
- **dass** der jeweilige Steg (42) an der Rampe (14) eine Steghöhe (44) aufweist, die kleiner ist als eine Rampenhöhe (45), welche die Rampe (14) am Steg (42) aufweist.

12. Lüfterrad nach einem der Ansprüche 1 bis 11,
**dadurch gekennzeichnet,**
- **dass** an der Nabe (3) auf der Druckseite (10) zumindest eine Rippe (46) vorgesehen ist, die an einem Übergang (47) zwischen zwei in der Umfangsrichtung (21) benachbarten Schaufeln (4) beginnt, geneigt zur Umfangsrichtung (21) verläuft und an diesem Übergang (47) die Abströmkante (13) der einen Schaufel (4) mit der Anströmkante (12) der anderen Schaufel (4) verbindet,
- **dass** die jeweilige Rippe (46) als sich zumindest teilweise über die Nabe (3) erstreckende Verlängerung einer solchen Rampe (14) ausgestaltet ist.

13. Lüfterrad nach einem der vorhergehenden Ansprüche,
**dadurch gekennzeichnet,**
- **dass** zumindest eine der Schaufeln (4) zumindest an ihrer Schaufelspitze (6) ein Schaufelprofil (49) aufweist, das in einem die Abströmkante (13) aufweisenden Abströmbereich (50) genau einen abströmseitigen Wendepunkt (51) besitzt,
- **dass** zumindest eine der Schaufeln (4) zumindest an ihrer Schaufelspitze (6) ein Schaufelprofil (49) aufweist, das in einem die Anströmkante (12) aufweisenden Anströmbereich (52) genau einen anströmseitigen Wendepunkt (53) besitzt,
- **dass** zumindest eine der Schaufeln (4) zumindest an ihrer Schaufelspitze (6) ein Schaufelprofil (49) aufweist, das genau zwei Wendepunkte (51, 53) besitzt.

14. Lüfterrad nach einem der vorhergehenden Ansprüche,
**dadurch gekennzeichnet,**
**dass** zumindest eine der Schaufeln (4) auf der Saugseite (8) des Lüfterrads (1) eine Führungsrippe (54) aufweist, die von der Vorderseite (9) des Schaufelkörpers (7) absteht und die sich ausgehend vom Anfangsbereich (15) in Richtung der Abströmkante (13) und der Schaufelspitze (6) der jeweiligen Schaufel (4) erstreckt, wobei sich die jeweilige Führungsrippe (54) über weniger als 50% der Schaufellänge (16) erstreckt.

15. Axiallüfter zum Erzeugen eines Kühlluftstroms (38) zum Durchströmen eines Wärmetauschers (36) eines Kraftfahrzeugs,
- mit einem Lüfterrad (1) nach einem der Ansprüche 1 bis 14,
- mit einer Lüfterhaube (35), die das Lüfterrad (1) am Außenumfang umschließt.

## Claims

1. Fan wheel for an axial fan (2) for generating a cool air flow (38) through a heat exchanger (36) of a vehicle,
- with a hub (3) and several blades (4) which are connected in each case at a blade root (5) with the hub (3),
- wherein the blades (4) have in each case one blade body (7) which possesses on a suction side (8) of the fan wheel (1) a front side (9) and on a pressure side (10) of the fan wheel (1) a back side (11) and which has a leading edge (12) and a trailing edge (13),
- wherein at least one of the blades (4) on the pressure side (10) of the fan wheel (1) has a ramp (14) which protrudes on the back side (11) of the blade body (7) and which, starting from a starting region (15), in which the blade root (5) and the leading edge (12) of the respective blade (4) are located, extends in the direction of the trailing edge (13) and a blade tip (6) of the respective blade (4),
- wherein the respective ramp (14) begins at the blade root (5) and/or at the hub (3),
**characterised in**
**that** the respective ramp (14) extends across at least 75% of a blade length (16) measured from the blade root (5) to the blade tip (6).

2. Fan wheel according to claim 1,
**characterised in**
**that** the respective ramp (14) extends substantially across the entire blade length (16).

3. Fan wheel according to claim 1 or 2,
**characterised in**
**that** between the ramp (14) and the trailing edge (13) of the blade body (14) is formed at least one channel (20, 20') open to the pressure side (10).

4. Fan wheel according to claim 3,
**characterised in**
- **that** at least one such channel (20') extends until a radially outer end (18) of the ramp (14), and/or
- **that** at least one such channel (20') is open radially to the outside and/or
- **that** at least one such channel (20'), radially open to the outside, is formed in a radially outer outlet region (31) as a diffuser (32).

5. Fan wheel according to claim 3 or 4,
**characterised in**
**that** several channels (20, 20') are disposed in parallel next one another, wherein adjacent channels (20, 20') are separated from one another by a shared partition web (23) which protrudes on the back side (11) from the blade body (7) between the ramp (14) and the trailing edge (13).

6. Fan wheel according to any of claims 1 to 5,
**characterised in**
- **that** a trailing rim (26), distal to the blade body (7), of the ramp (14) lies along the ramp (14) substantially in an outlet plane extending perpendicularly to the rotational axis (27) of the fan wheel (1), or
- **that** the ramp (14) has a trailing rim (26), distal to the blade body (7), which possesses at least one portion (28), extending along the ramp (14), which is spaced from an outlet plane extending perpendicularly to the rotational axis (27) of the fan wheel (1).

7. Fan wheel according to any of claims 1 to 6,
**characterised in**
**that** the ramp (14) extends until an end region (34) in which the trailing edge (13) and the blade tip (6) are located, wherein the blade body (7) in this end region (34) is domed towards the suction side (8) outwards compared with the remaining front side (9).

8. Fan wheel according to claims 7 and 3,
**characterised in**
**that** at least one such channel (20') extends until the end region (34).

9. Fan wheel according to any of claims 1 to 8,
**characterised in**
**that** at least in the case of one of the blades (4) at least one web (42) is provided which protrudes at the back side (11) from the blade body (7), begins at the ramp (14) and extends in the direction of the trailing edge (13).

10. Fan wheel according to claim 9,
**characterised in**
**that** at least two such webs (42) are provided, specifically one radially outer web (42') disposed further to the outside and one radially inner web (42") disposed radially further to the inside, wherein a web end (43"), distant with respect to the ramp (14), of the inner web (42") lies in a region smaller than 50% of the blade length (16), while a web end (43'), distant with respect to the ramp (14), of the outer web (42') lies in a region greater than 50% of the blade length (16).

11. Fan wheel according to 9 or 10,
**characterised in**
- **that** the respective web (42) has, spaced from the ramp (14), a web end (43) which is spaced from the trailing edge (13), wherein the web end (43') of the outer web (42') preferably lies nearer to the trailing edge (13) than the web end (43") of the inner web (42"),
- **that** the respective web (42) has at the ramp (14) a web height (44) which is smaller than a ramp height (45) which the ramp (14) has at the web (42).

12. Fan wheel according to any of claims 1 to 11,
**characterised in**
- **that** at the hub (3) on the pressure side (10) is provided at least one rib (46) which begins at a transition (47) between two blades (4) adjacent in the circumferential direction (21), extends inclined to the circumferential direction (21) and at this transition (47) connects the trailing edge (13) of the one blade (4) with the leading edge (12) of the other blade (4),
- **that** the respective rib (46) is formed as an extension, extending at least partially over the hub (3), of one such ramp (14).

13. Fan wheel according to any of the preceding claims,
**characterised in**
- **that** at least one of the blades (4) has at least at its blade tip (6) a blade profile (49) which in a trailing region (50), having the trailing edge (13), has precisely one trailing-side inflection point (51),
- **that** at least one of the blades (4) has at least at its blade tip (6) a blade profile (49) which in a leading region (52), having the leading edge (12), possesses precisely one leading-side inflection point (53),
- **that** at least one of the blades (4) has at least at its blade tip (6) a blade profile (49) which has precisely two inflection points (51, 53).

14. Fan wheel according to any of the preceding claims,
**characterised in**
**that** at least one of the blades (4) has on the suction side (8) of the fan wheel (1) a guide rib (54) which protrudes from the front side (9) of the blade body (7) and which extends starting from the starting region (15) in the direction of the trailing edge (13) and the blade tip (6) of the respective blade (4), wherein the respective guide rib (54) extends across less than 50% of the blade length (16).

15. Axial ventilator for generating a cool air flow (38) to flow through a heat exchanger (36) of a motor vehicle,
- with a fan wheel (1) according to any of claims 1 to 14,
- with a ventilator hood (35) which encloses the fan wheel (1) on the outer circumference.

## Revendications

1. Roue de ventilateur pour un ventilateur axial (2) pour la génération d'un courant d'air de refroidissement (38) à travers un échangeur de chaleur (36) d'un véhicule,
- avec un moyeu (3) et plusieurs aubes (4), qui sont reliées au moyeu (3) respectivement au niveau d'un pied d'aube (5),
- dans laquelle les aubes (4) présentent respectivement un corps d'aube (7), qui dispose sur un côté aspiration (8) de la roue de ventilateur (1), d'un côté avant (9) et sur un côté pression (10) de la roue de ventilateur (1), d'un côté arrière (11) et qui présente un bord d'attaque (12) ainsi qu'un bord de fuite (13),
- dans laquelle au moins une des aubes (4) présente sur le côté pression (10) de la roue de ventilateur (1) une rampe (14), qui fait saillie du côté arrière (11) du corps d'aube (7) et qui s'étend à partir d'une zone de début (15), dans laquelle se trouvent le pied d'aube (5) et le bord d'attaque (12) de l'aube respective (4), en direction du bord de fuite (13) et d'une pointe d'aube (6) de l'aube respective (4),
- dans laquelle la rampe (14) respective commence au niveau du pied d'aube (5) et/ou au niveau du moyeu (3),
**caractérisée en ce**
**que** la rampe (14) respective s'étend sur au moins 75% d'une longueur d'aube (16) mesurée radialement du pied d'aube (5) à la pointe d'aube (6).

2. Roue de ventilateur selon la revendication 1,
**caractérisée en ce**
**que** la rampe (14) respective s'étend sensiblement sur toute la longueur d'aube (16).

3. Roue de ventilateur selon la revendication 1 ou 2,
**caractérisée en ce**
**qu'**au moins un canal (20, 20') ouvert vers le côté pression (10) est réalisé entre la rampe (14) et le bord d'attaque (13) du corps d'aube (14).

4. Roue de ventilateur selon la revendication 3,
**caractérisée en ce**
- **qu'**au moins un tel canal (20') s'étend jusqu'à une extrémité située radialement à l'extérieur (18) de la rampe (14), et/ou
- **qu'**au moins un tel canal (20') est ouvert radialement à l'extérieur, et/ou
- **qu'**au moins un tel canal ouvert radialement vers l'extérieur (20') est conçu dans une zone de sortie située radialement à l'extérieur (31) en tant que diffuseur (32).

5. Roue de ventilateur selon la revendication 3 ou 4,
**caractérisée en ce**
**que** plusieurs canaux (20, 20') sont agencés parallèlement l'un à côté de l'autre, dans laquelle des canaux adjacents (20, 20') sont séparés les uns des autres par une traverse de séparation commune (23), qui fait saillie au niveau du côté arrière (11) du corps d'aube (7) entre la rampe (14) et le bord de fuite (13).

6. Roue de ventilateur selon l'une quelconque des revendications 1 à 5,
**caractérisée en ce**
- **qu'**un bord de fuite (26) de la rampe (14) distal par rapport au corps d'aube (7) se situe le long de la rampe (14) sensiblement dans un plan de sortie s'étendant perpendiculairement à l'axe de rotation (27) de la roue de ventilateur (1), ou
- **que** la rampe (14) présente un bord de fuite (26) distal par rapport au corps d'aube (7), qui dispose d'au moins une section (28) s'étendant le long de la rampe (14), qui est espacée d'un plan de sortie s'étendant perpendiculairement à l'axe de rotation (27) de la roue de ventilateur (1).

7. Roue de ventilateur selon l'une quelconque des revendications 1 à 6,
**caractérisée en ce**
**que** la rampe (14) s'étend jusque dans une zone d'extrémité (34), dans laquelle se trouvent le bord de fuite (13) et la pointe d'aube (6), dans laquelle le corps d'aube (7) est incurvé vers l'extérieur dans cette zone d'extrémité (34) vers le côté aspiration (8) par rapport au reste du côté avant (9).

8. Roue de ventilateur selon les revendications 7 et 3,
**caractérisée en ce**
**qu'**au moins un tel canal (20') s'étend jusque dans la zone d'extrémité (34).

9. Roue de ventilateur selon l'une quelconque des revendications 1 à 8,
**caractérisée en ce**
**qu'**au moins pour une des aubes (4) au moins une traverse (42) est prévue, qui fait saillie au niveau du côté arrière (11) du corps d'aube (7), commence au niveau de la rampe (14) et s'étend en direction du bord de fuite (13).

10. Roue de ventilateur selon la revendication 9,
**caractérisée en ce**
**qu'**au moins deux traverses (42) de ce genre sont prévues, à savoir une traverse extérieure agencée radialement plus à l'extérieur (42') et une traverse intérieure agencée radialement plus à l'intérieur (42"), dans laquelle une extrémité de traverse (43") de la traverse intérieure (42") éloignée par rapport à la rampe (14) se situe dans une zone inférieure à 50% de la longueur d'aube (16), pendant qu'une extrémité de traverse (43') de la traverse extérieure (42') éloignée par rapport à la rampe (14) se situe dans une zone supérieure à 50 % de la longueur d'aube (16).

11. Roue de ventilateur selon la revendication 9 ou 10,
**caractérisée en ce**
- **que** la traverse respective (42) espacée de la rampe (14) présente une extrémité de traverse (43), qui est espacée du bord de fuite (13), dans laquelle l'extrémité de traverse (43') de la traverse extérieure (42') se situe de préférence plus près du bord de fuite (13) que l'extrémité de traverse (43") et la traverse intérieure (42"),
- **que** la traverse respective (42) présente au niveau de la rampe (14) une hauteur de traverse (44), qui est inférieure à une hauteur de rampe (45), que la rampe (14) présente au niveau de la traverse (42).

12. Roue de ventilateur selon l'une quelconque des revendications 1 à 11,
**caractérisée en ce**
- **qu'**au niveau du moyeu (3) sur le côté pression (10), au moins une nervure (46) est prévue, qui commence à une transition (47) entre deux aubes (4) adjacentes dans la direction circonférentielle (21), s'étend de manière inclinée par rapport à la direction circonférentielle (21) et relie au niveau de cette transition (47) le bord de fuite (13) de l'une aube (4) au bord d'attaque (12) de l'autre aube (4),
- **que** la nervure respective (46) est conçue en tant que prolongement s'étendant au moins en partie sur le moyeu (3) d'une telle rampe (14).

13. Roue de ventilateur selon l'une quelconque des revendications précédentes,
**caractérisée en ce**
- **qu'**au moins une des aubes (4) présente au moins au niveau de sa pointe d'aube (6) un profil d'aube (49), qui dispose dans une zone de fuite (50) présentant le bord de fuite (13) exactement d'un tournant côté fuite (51),
- **qu'**au moins une des aubes (4) présente au moins au niveau de sa pointe d'aube (6) un profil d'aube (49), qui dispose dans une zone d'attaque (52) présentant le bord d'attaque (12) exactement d'un tournant côté attaque (53),
- **qu'**au moins une des aubes (4) présente au moins au niveau de sa pointe d'aube (6) un profil d'aube (49), qui dispose exactement de deux tournants (51, 53).

14. Roue de ventilateur selon l'une quelconque des revendications précédentes,
**caractérisée en ce**
**qu'**au moins une des aubes (4) présente sur le côté aspiration (8) de la roue de ventilateur (1) une nervure de guidage (54), qui fait saillie du côté avant (9) du corps d'aube (7) et qui s'étend à partir de la zone de début (15) en direction du bord de fuite (13) et de la pointe d'aube (6) de l'aube respective (4), dans laquelle la nervure de guidage respective (54) s'étend sur moins de 50 % de la longueur d'aube (16).

15. Ventilateur axial pour la génération d'un courant d'air de refroidissement (38) pour la traversée d'un échangeur de chaleur (36) d'un véhicule,
- avec une roue de ventilateur (1) selon l'une quelconque des revendications 1 à 14,
- avec un capot de ventilateur (35), qui entoure la roue de ventilateur (1) au niveau de la circonférence extérieure.
